# EUROPÄISCHE PATENTSCHRIFT

(11) **EP 4 261 345 B1**
(45) Veröffentlichungstag und Bekanntmachung des Hinweises auf die Patenterteilung: **27.05.2026**
(21) Anmeldenummer: 23150595.9
(22) Anmeldetag: 06.01.2023
(51) Int. Cl.: D21F 7/08, D21F 1/00

(54) **TRANSPORTBAND, INSBESONDERE TRANSFERBAND FÜR EINE PAPIERMASCHINE**
CONVEYOR BELT, IN PARTICULAR TRANSFER BELT FOR A PAPER MACHINE
BANDE TRANSPORTEUSE, EN PARTICULIER BANDE DE TRANSFERT POUR MACHINE À PAPIER

(30) Priorität: 15.03.2022 DE 202022101383 U
(43) Veröffentlichungstag der Anmeldung: 18.10.2023
(73) Patentinhaber: Heimbach GmbH, 52353 Düren (DE)
(72) Erfinder: Molls, Christian, 52078 Aachen (DE); Praschak, Dirk, 41748 Viersen (DE); Dieter, Telgmann, 52372 Kreuzau (DE)
(74) Vertreter: Paul & Albrecht Patentanwälte PartG mbB

(56) Entgegenhaltungen:
- DE-T2- 69 607 708
- DE-U1- 202021 104 492

## Beschreibung

Die vorliegende Erfindung betrifft ein Transportband, insbesondere Transferband, für eine Papiermaschine, mit einer für die Auflage einer Papierbahn bestimmten Papierseite und einer von der Papierseite abgewandten Maschinenseite, umfassend einen Träger und ein Wasser-undurchlässiges Aufbaumaterial, in welches der Träger teilweise oder vollständig eingebettet ist und das papierseitig eine Papierkontaktfläche und maschinenseitig eine Maschinenkontaktfläche des Transportbandes bildet.

Moderne High-Speed Papiermaschinen sind heute für Geschwindigkeiten von rund 1.800 bis 2.000 m/min. gebaut. Da die Steigerung der Produktivität gegenwärtig oftmals allein durch die Steigerung der Maschinengeschwindigkeit erreicht wird, ist auch davon auszugehen, dass weiterhin Erhöhungen der Papiermaschinengeschwindigkeit angestrebt werden.

Die Geschwindigkeits-Steigerung führt notwendigerweise zu einer entsprechenden Steigerung der Papierbahn-Spannung beim Transport durch die Papiermaschine. Entsprechend ist es erforderlich, die Papierbahn beim Durchlaufen der Papiermaschine zu unterstützen.

In der Pressenpartie ist eine vollständige Unterstützung der Papiermaschine mit Hilfe der dort umlaufenden Pressfilze hinreichend gegeben. Zu Problemen kommt es jedoch in denjenigen Bereichen, in denen keine Unterstützung durch den Pressfilz gegeben ist. Dies gilt insbesondere für die Wegstrecke von der Pressenpartie zur Trockenpartie. Hier reicht die Nassfestigkeit der Papierbahn nicht aus, um den hohen Spannungen Stand zu halten.

Um die Papierbahn auch in diesen Bereichen, in denen keine Unterstützung durch den Pressfilz gegeben ist, zu führen, werden insbesondere im Übergangsbereich von der Pressenpartie zur Trockenpartie sogenannte Transferbänder eingesetzt, die als reine Transportbänder ohne Entwässerungsfunktion dienen. Diese Transferbänder besitzen in der Regel eine glatte, ebene Oberfläche, mit welcher die Papierbahn in direkten Kontakt kommt und die mit ihren speziellen topografischen Eigenschaften eine einwandfreie Bahnabnahme, eine ausgezeichnete Bahnunterstützung und eine problemlose Abgabe der Papierbahn gewährleistet.

Beispiele für die Führung von Transferbändern in der Pressenpartie einer Papiermaschine sind beispielsweise in den Figuren 1 bis 3 der EP 0 576 115 A1 zu entnehmen.

Ein Transferband der eingangs genannten Art ist beispielsweise in der auf die Anmelderin zurückgehende DE 20 2017 101 585 U1 beschrieben. Dieses besitzt einen Träger, der als Zirkular-Gewebe mit Längsfäden und Querfäden ausgebildet ist, und ein maschinenseitig des Trägers angeordnetes Faservlies. Der Träger und das Faservlies sind in eine Schicht aus einem Aufbaumaterial eingebettet, das aus einem elastomeren Material, insbesondere Polyurethan besteht. Damit bildet das Aufbaumaterial sowohl auf der Papierseite des Transferbandes eine Kontaktfläche für eine Papierbahn, als auch die Kontaktfläche für die Walzen der Papiermaschine auf der Maschinenseite.

Die vorbekannten Transferbänder haben sich prinzipiell bewährt. Die Forderung nach immer höheren Maschinengeschwindigkeiten und der Einsatz von mehr Füllstoffen, mehr Recycling-Fasem, etc. sowie die Tendenz zu geringeren Basisgewichten bringt jedoch die Notwendigkeit mit sich, die Bahnführung ständig zu verbessern und insbesondere den Papierbahn-Transfer von der Pressenpartie in die Trockenpartie weiter zu optimieren.

Der Erfindung liegt daher die Aufgabe zu Grunde, ein Transportband der eingangsgenannten Art anzugeben, welches sich mit vergleichsweise geringem Aufwand herstellen lässt und das sich gleichzeitig durch eine vergleichsweise hohe Lebensdauer und optimale Betriebseigenschaften auszeichnet.

Diese Aufgabe wird erfindungsgemäß durch ein Transportband nach Anspruch 1 gelöst.

Der Erfindung liegt somit die Überlegung zu Grunde, den Träger, welcher die Strukturfestigkeit des Transportbandes sicherstellt, als Multiaxial-Träger auszubilden.

Es hat sich gezeigt, dass aus Multiaxiallagen ein besonders stabiler Träger erhalten werden kann, was in einer besonders langen Lebens- und Laufzeit des erfindungsgemäßen Transportbandes resultiert. Des Weiteren lässt sich der Träger mit vergleichsweise geringem Aufwand fertigen.

Die erfindungsgemäße Nutzung von Multiaxiallagen bietet den weiteren Vorteil, dass die Dimensionsbeschränkungen konventionell hergestellter Textilbahnen, insbesondere als Flach- und/oder Rundgewebe ausgebildeter Träger für Filze, auf einfache Weise überwunden werden können.

Multiaxiallagen können beispielsweise erhalten werden, indem man einen oder mehrere Teilbahnstreifen in Längsrichtung des Transportbandes sowie wendelförmig quer dazu fortschreitend wickelt. Mit anderen Worten kann aus einem Teilbahnstreifen mit vorgegebener Breite durch das Helix-artige Wickeln eine Textilbahn erhalten werden, deren Breite die des Teilbahnstreifens um ein Vielfaches überschreitet. Die finale Breite des Transportbandes kann sehr flexibel erzielt werden, insbesondere durch Anpassung der Breite des Teilbahnstreifens und der Anzahl von Wicklungen.

Ein weiterer Vorteil eines Multiaxial-Trägers gegenüber herkömmlichen Endlos-Trägern, insbesondere gegenüber Zirkular-Geweben, ist die Möglichkeit zur Steuerung der Produkteigenschaften durch eine variable Einbringung unterschiedlicher CD-Materialien, z. B. durch Eintrag geeigneter Schussfäden, ohne vergleichsweise großen technischen Aufwand - im Gegensatz zu einer entsprechenden Vorbereitung von Kettbäumen für Zirkular-Gewebe. Durch den gezielten individuell angepassten Einsatz von Schussfäden definierter Faden-Materialien, -Konstruktionen, -Durchmesser bzw. -Stärken und -Dichten [Anzahl / cm] kann der Träger sowohl in Bezug auf seine Dimensionsstabilität insbesondere in CD als auch auf seine Durchlässigkeit mit dem Ziel einer einwandfreien Durchtränkung mit der Polymermatrix optimiert werden.

Gemäß der Erfindung ist auch vorgesehen,
dass der Träger wenigstens zwei übereinanderliegende Multiaxiallagen aufweist, die sich in einer Längsrichtung oder Maschinenrichtung des Trägers und in einer quer hierzu verlaufenden Querrichtung erstrecken,
wobei die Multiaxiallagen in der Querrichtung betrachtet zumindest teilweise, bevorzugt vollständig aus mehreren aneinander liegenden Teilbahnen zusammengesetzt sind,
wobei die Teilbahnen sich in einer Teilbahnlängsrichtung erstreckende Längsfäden und sich quer dazu, in einer Teilbahnquerrichtung erstreckende Querfäden umfassen,
wobei die Teilbahnlängsrichtung der Teilbahnen gegenüber der Längsrichtung der jeweiligen Multiaxiallage geneigt ist und mit dieser einen Winkel α, α' einschließt, und die Teilbahnquerrichtung der Teilbahnen gegenüber der Querrichtung der jeweiligen Multiaxiallage geneigt ist und mit der Querrichtung einen Winkel β, β' einschließt.

In Ausgestaltung der Erfindung kann vorgesehen sein, dass der Winkel α, den die Teilbahnlängsrichtung einer Multiaxiallage mit der Längsrichtung dieser Multiaxiallage einschließt und der Winkel α', den die Teilbahnlängsrichtung der oder einer anderen Multiaxiallage mit der Längsrichtung dieser anderen Multiaxiallage einschließt, betragsmäßig übereinstimmen und/oder gegensinnig sind.

In gleicher Weise können der Winkel β, den die Teilbahnquerrichtung einer Multiaxiallage mit der Querrichtung dieser Multiaxiallage einschließt, und der Winkel β', den die Teilbahnquerrichtung der oder einer anderen Multiaxiallage mit der Querrichtung dieser anderen Multiaxiallage einschließt, betragsmäßig übereinstimmen und/oder gegensinnig sein.

Wenn die Teilbahnen der beiden Multiaxiallagen die gleiche Breite in der Teilbahnquerrichtung besitzen, ist es sinnvoll, wenn die Winkel betragsmäßig übereinstimmen und gegensinnig sind. Dies ermöglicht eine besonders gleichmäßige Kraftverteilung. Wenn die Teilbahnen der Multiaxiallagen unterschiedliche Breiten besitzen, werden die Winkel α, α' und β, β' voneinander abweichen, eine gegensinnige Orientierung ist dann aber immer noch sinnvoll.

Bei einer Ausgestaltung der Erfindung ist vorgesehen, dass für wenigstens eine Multiaxiallage gilt, dass der Winkel α, α' den die Teilbahnlängsrichtung der Multiaxiallage mit der Längsrichtung der Multiaxiallage einschließt, wenigstens 0,6°, insbesondere wenigstens 1,5° und bevorzugt wenigstens 2° und/oder höchstens 10°, insbesondere höchstens 7° und bevorzugt höchstens 5° beträgt.

Die Einstellung der Winkelgröße verhält sich umgekehrt proportional zur Länge des Transportbandes - bei definierter Breite der Teilbahnen. Mit anderen Worten wird der Winkel, den die Teilbahnlängsrichtung einer Multiaxiallage mit der Längsrichtung dieser Multiaxiallage einschließt, mit zunehmender Länge des Transportbandes kleiner.

Weiterhin gilt zweckmäßigerweise für wenigstens eine Multiaxiallage, dass die Längsfäden der Teilbahnen der Multiaxiallage parallel oder im Wesentlichen parallel zueinander verlaufen und/oder dass die Querfäden der Teilbahnen der Multiaxiallage parallel oder im Wesentlichen parallel zueinander verlaufen. Als Grundvoraussetzung gilt hierbei, dass die Längsfäden sich in der Teilbahnlängsrichtung erstrecken sollen.

Ferner kann für wenigstens eine Multiaxiallage gelten, dass die Multiaxiallage bildenden Teilbahnen jeweils in gleicher Weise als Gewebe, insbesondere als einlagiges Flach-Gewebe, als Gewirke, als Fadengelege, als Geflecht oder als extrudiertes Netting ausgebildet sind. In dieser Art textiler Flächengebilde ist eine vergleichsweise offene Struktur gegeben. Gewebe-Multiaxiallagen haben sich dabei als besonders geeignet erwiesen.

Eine weitere Ausgestaltung des erfindungsgemäßen Transportbandes zeichnet sich dadurch aus, dass zumindest ein Teil der Längsfäden, bevorzugt alle Längsfäden, durch Monofilamente und/oder Stapelfasergarne und/oder Zwirne, die insbesondere aus Monofilamenten bestehen, gebildet sind und/oder dass ein Teil der Querfäden, bevorzugt alle Querfäden, durch Monofilamente und/oder durch Stapelfasergarne und/oder durch Zwirne, die insbesondere aus Monofilamenten bestehen, gebildet sind. Dabei kann vorgesehen sein, dass zumindest ein Teil der Längsfäden, bevorzugt alle Längsfäden, aus Monofilamenten und/oder Monofilament-Zwirnen und ein Teil der Querfäden, bevorzugt alle Querfäden, aus Monofilamenten und/oder Monofilament-Zwirnen bestehen, wobei die Monofilament-Zwirne bevorzugt aus jeweils vier oder sechs oder neun Monofilamenten mit einem Durchmesser im Bereich von 0,15 mm bis 0,25 mm gebildet sind und/oder wobei die Monofilamente bevorzugt einen Durchmesser im Bereich von 0,3 mm bis 0,50 mm besitzen.

Gemäß einer weiteren Ausführungsform der Erfindung ist vorgesehen, dass ein Teil der Längsfäden, bevorzugt alle Längsfäden, einen kreisförmigen und/oder runden und/oder rechteckigen Querschnitt aufweisen und/oder als Flachfäden ausgebildet sind. In gleicher Weise kann vorgesehen sein, dass ein Teil der Querfäden, bevorzugt alle Querfäden, einen kreisförmigen und/oder runden und/oder rechteckigen Querschnitt aufweisen und/oder als Flachfäden ausgebildet sind.

In bevorzugter Weise bestehen die Längsfäden und/oder die Querfäden aus einem Polymermaterial. Bevorzugt ist es, wenn die Längsfäden und/oder die Querfäden aus Polyamid (PA) und/oder Polyester, insbesondere aus Polyethylenterephthalat (PET), und/oder aus Polyethylenfuranoat (PEF) bestehen, wobei die Längsfäden bevorzugt aus Polyamid 6 (PA6) und/oder aus PET und/oder aus PEF bestehen und die Querfäden aus PA6 und/oder PA6.10 und/oder PA4.10 und/oder PA11 und/oder PET und/oder PEF bestehen.

Es ist möglich, die Multiaxiallagen des Trägers unmittelbar miteinander zu verbinden, wobei die Multiaxiallagen dann bevorzugt miteinander verschweißt, verklebt oder vernadelt sind. Es wird jedoch die Ausführungsform bevorzugt, die Multiaxiallagen nicht unmittelbar miteinander zu verbinden, sondern ausschließlich durch das Aufbaumaterial, das heißt mittelbar, aneinander zu fixieren.

Der Träger kann zwei Multiaxiallagen aufweisen, die als Endlosschlaufen ausgebildet sind. In diesem Fall werden die Multiaxiallagen bevorzugt durch Helix-artiges Wickeln wenigstens eines Teilbahnstreifens, dessen Breite die Breite des Transportbandes unterschreitet und deren Lände die Länge des Transportbandes überschreitet, erhalten wurde.

In bevorzugter Weise weisen die Teilbahnen gerade Ränder auf. Es ist jedoch möglich, dass die Teilbahnen gezahnte oder mäanderförmige oder gewellte Längsränder aufweisen. Sowohl bei geraden, als auch bei nicht geraden Längsrändern können die Teilbahnen auf Stoß aneinander in Anlage gebracht werden, oder in Überlappung miteinander positioniert sein.

Jeweils nebeneinanderliegende Teilbahnen sind gemäß einem weiteren Ausführungsbeispiel an ihren Längsrändern miteinander verbunden. Sie können beispielsweise miteinander vernäht und/oder miteinander verklebt und/oder miteinander verschmolzen und/oder miteinander verschweißt sein.

Das Aufbaumaterial kann natürliches Gummi aufweisen oder daraus bestehen. Alternativ ist es möglich, dass das Aufbaumaterial wenigstens ein synthetisches Elastomer, insbesondere ein Polyurethan-Elastomer und/oder ein Polyharnstoff-Elastomer und/oder ein Silikon-Elastomer und/oder ein Polyester-Elastomer umfasst oder daraus besteht. Als besonders günstig hat sich erwiesen, wenn das Aufbaumaterial aus einem Mehrkomponenten-Polyurethan-Gießharzsystem besteht, wobei dieses insbesondere ein Methylen-diphenyl-diisocyanat (MDI) -basiertes oder ein Toluol-diisocyanat (TDI) -basiertes Polyether-Polyurethan-Prepolymer und/oder ein Polytetramethylenetherglykol (PTMEG) -Polyol und/oder einen Aminvernetzer und/oder mehrere Aminvernetzer und/oder weitere polyvalente Vernetzer aufweist.

Um die notwendige Unterstützung für eine Papierbahn bereitzustellen, weist das Aufbaumaterial bevorzugt eine Härte im Bereich von 80 bis 99 Shore A und/oder die Papierkontaktfläche (5) des Aufbaumaterials (4) eine Rauheit Ra im Bereich von etwa 1,0 µm bis 5,0 µm auf.

Weiterhin kann vorgesehen sein, dass in das Aufbaumaterial eine Verstärkung eingebettet ist, und zwar insbesondere auf der Maschinenseite des Transferbands, um dem Transportband eine erhöhte Stabilität zu verleihen. Die Verstärkung kann in der Form eines Gewebes und/oder eines Gewirkes und/oder eines Geflechts und/oder eines Fadengeleges und/oder eines extrudierten Nettings und/oder eines Vlieses gebildet sein.

Gemäß einer Weiterbildung der Erfindung ist vorgesehen, dass das Aufbaumaterial im Bereich der Papierkontaktfläche glatt ausgebildet ist oder eine Texturierung zur Papierglättung und/oder zur Papierprägung aufweist, und/oder dass das Aufbaumaterial im Bereich der Maschinenkontaktfläche zur Förderung der Wasseraufnahme Vertiefungen, insbesondere Rillen und/oder Blindlöcher aufweist. Die Papierkontaktfläche ist somit darauf abgestimmt, dass sie mit der Papierbahn unmittelbar in Kontakt kommt und diese mit einer glatten Oberfläche oder einer gewünschten Texturierung/Prägung versieht. An der Maschinenseite ist hingegen eine Struktur vorgesehen, welche insbesondere der Aufnahme und Abführung von Flüssigkeiten dient, so dass ein optimaler Haftreibungskontakt zwischen der Maschinenkontaktfläche und den Komponenten der Papiermaschine, insbesondere deren Walzen, gewährleistet ist.

Schließlich betrifft die Erfindung die Verwendung eines erfindungsgemäßen Transportbandes in einer Maschine in der Weise, dass eine durch die Papiermaschine geführte Papierbahn in Kontakt mit der Papierseite des Transportbandes kommt, insbesondere in der Pressenpartie einer Papiermaschine.

Weitere Merkmale und Vorteile der vorliegenden Erfindung werden anhand der nachfolgenden Beschreibung einer Ausführungsform eines erfindungsgemäßen Transportbandes unter Bezugnahme auf die beiliegende Zeichnung deutlich. In der Zeichnung zeigt
- Figur 1: ein Ausführungsbeispiel eines erfindungsgemäßen Transportbandes in schematischer Schnittdarstellung;
- Figur 2: das Transportband aus Figur 1 in schematischer Aufsicht;
- Figur 3: eine schematische Teildarstellung einer Multiaxiallage in der Form von Fadengelegen für einen Träger eines erfindungsgemäßen Transportbandes, wobei die Teilbahnen mittels einer Laserschweißeinrichtung verbunden werden;
- Figur 4: eine schematische Teildarstellung einer Multiaxiallage in der Form eines Gewebes, wobei die Teilbahnen mittels einer Nähnaht verbunden sind, und
- Figur 5: eine Teildarstellung eines weiteren Ausführungsbeispiels einer Multiaxiallage, die in Form eines Gewebes ausgebildet ist.

Die Figur 1 zeigt in schematischer Darstellung einen Abschnitt eines erfindungsgemäßen Transportbandes, hier eines Transferbandes, einer Papiermaschine im Querschnitt, wobei die Oberseite die Papierseite und die Unterseite die Maschinenseite des Transferbandes bildet.

Das Transferband umfasst einen Träger 1. Dieser ist als Multiaxial-Träger ausgebildet, der zwei unmittelbar übereinanderliegend positionierte Multiaxiallagen 2, 3 aufweist. Dabei sind die Multiaxiallagen 2, 3 als Endlosschlaufen ausgebildet, wobei die Schlaufe der maschinenseitigen Multiaxiallage 3 innerhalb der Schlaufe der papierseitigen Multiaxiallage 2 positioniert und vorzugsweise entsprechend kürzer ausgebildet ist.

Der Träger 1 ist vollständig in ein Aufbaumaterial 4 eingebettet, welches papierseitig - also an der Oberseite - eine Papierkontaktfläche 5 und maschinenseitig - das heißt an der Unterseite - eine Maschinenkontaktfläche 6 des Transferbandes bildet. Die beiden Multiaxiallagen 2, 3 sind dabei ausschließlich durch das Aufbaumaterial 4 miteinander verbunden und nicht anderweitig aneinander befestigt, also beispielsweise nicht unmittelbar miteinander vernadelt und/oder verklebt.

Das Aufbaumaterial 4 besteht aus einem Elastomer, hier aus einem Mehrkomponenten-Polyurethan-Gießharzsystem, das ein Methylen-diphenyl-diisocyanat (MDI) basiertes Polyether-Polyurethan-Prepolymer, ein Polytetramethylenetherglykol (PTMG) -Polyol und Aminvernetzer aufweist. Dabei besitzt das Aufbaumaterial 4 eine Härte im Bereich von 80 bis 99 Shore A.

Die von dem Aufbaumaterial 4 gebildete Papierkontaktfläche 5 weist eine Rauheit Ra im Bereich von etwa 1,0 µm bis 5,0 µm auf. Sie ist glatt ausgebildet, kann jedoch auch mit Texturierungen versehen sein, um eine Papierbahn zu glätten oder mit einer Texturierung/Prägung zu versehen.

Die Maschinenkontaktfläche 6 ist dagegen mit einer Mehrzahl von Vertiefungen 7, vorliegend Rillen versehen, die sich orthogonal zu der Zeichenebene, also in einer Längsrichtung des Transferbandes erstrecken. Die Vertiefungen 7 dienen der Aufnahme von Flüssigkeit und/oder Verunreinigungen, so dass ein optimaler Haftreibungskontakt zwischen der Maschinenkontaktfläche 6 und den Komponenten, insbesondere den Walzen einer Papiermaschine gewährleistet ist.

Der Träger 1 erstreckt sich in einer Längsrichtung, nämlich der Maschinenrichtung MD und in einer quer dazu verlaufenden Querrichtung CD. Die Multiaxiallagen 2, 3 des Trägers 1 besitzen eine entsprechende Ausrichtung. Wie insbesondere der Figur 2 entnehmbar ist, ist jede der beiden Multiaxiallagen 2, 3 des Trägers 1 in der Querrichtung CD gesehen aus mehreren aneinander liegenden Teilbahnen 8 zusammengesetzt. In der Figur 2 sind die Teilbahnen 8 der in dieser Figur obenliegenden, produktseitigen Multiaxiallage 2 mit durchgezogenen und die unmittelbar darunterliegenden Teilbahnen 8 der maschinenseitigen Multiaxiallage 3 mit gestrichelten Linien dargestellt.

Jede Teilbahn 8 umfasst Längsfäden 9, die sich in einer Teilbahnlängsrichtung TL erstrecken, und sich orthogonal dazu in einer Teilbahnquerrichtung TQ erstreckende Querfäden 10. Die Längsfäden 9 und Querfäden 10 sind in der Figur 2 nicht gezeigt, können jedoch den Ausführungsbeispielen der Figuren 4 bis 6 entnommen werden.

In der Figur 2 gut erkennbar ist, dass die Teilbahnlängsrichtung TL der Teilbahnen 8 gegenüber der Längsrichtung MD des Trägers 1 und damit der Multiaxiallagen 2, 3 geneigt ist, und mit dieser einen Winkel α, α' einschließt. Entsprechend ist die Teilbahnquerrichtung TQ der Teilbahnen 8 gegenüber der Querrichtung CD der Multiaxiallagen 2, 3 geneigt und schließt mit der Querrichtung CD einen Winkel β, β' ein. Dabei stimmen der Winkel α, den die Teilbahnlängsrichtungen TL der papierseitigen Multiaxiallage 2 mit der Längsrichtung MD einschließt, und der Winkel α', den die Teilbahnlängsrichtung TL der maschinenseitigen Multiaxiallage 3 mit der Längsrichtung MD einschließt, betragsmäßig überein, jedoch sind die Winkel α, α' gegensinnig orientiert. Bei dem dargestellten Ausführungsbeispiel betragen die Winkel α und α' jeweils etwa 4°, sie sind jedoch aus Darstellungsgründen überzogen eingezeichnet. In entsprechender Weise sind auch die Winkel β und β' betragsmäßig mit etwa 4° gleich, jedoch gegensinnig orientiert.

Die beiden Multiaxiallagen 2, 3 werden durch Helix-artiges Wickeln wenigstens eines Teilbahnstreifens B, dessen Breite die Breite des Transferbandes um ein Mehrfaches unterschreitet und dessen Länge die Länge des Transferbandes um ein Mehrfaches überschreitet, erhalten.

In den Figuren 3 und 5 sind jeweils Ausschnitte von benachbarten Teilbahnen 8, die von einem Teilbahnstreifen B durch Abziehen von der Vorratsrolle V nebeneinandergelegt worden sind, dargestellt, wobei die Teilbahnen 8 unterschiedlich ausgestaltet sind.

Bei dem in Figur 3 dargestellten Ausführungsbeispiel sind die aus den Teilbahnstreifen B gebildeten Teilbahnen 8 als Fadengelege mit in der Teilbahnlängsrichtung TL verlaufenden Längsfäden 9 und orthogonal hierzu in der Teilbahnquerrichtung TQ verlaufenden Querfäden 10 gebildet. Im Bereich ihrer zueinander weisenden Längsränder 11 besitzen die Querfäden 10 fransenartig überstehende Querfadenabschnitte 12, die in Teilbahnlängsrichtung TL versetzt überlappend ineinandergreifen. Über diese Fadenabschnitte 12 ist ein Verbindungsfaden 13 gelegt, welcher mit den Querfadenabschnitten 12 verschweißt ist. Der Verbindungsfaden 13 wird hier durch einen Längsfaden 9 gebildet.

In Figur 3 ist schematisch dargestellt eine Laserschweißeinrichtung 14, welche über die sich überlappenden Querfadenabschnitte entlang des Verbindungsfadens 13 verfahren wird und die Verbindung zwischen dem Verbindungsfaden 13 und den Querfadenabschnitten 12 herstellt.

Bei dem in Figur 4 dargestellten Ausführungsbeispiel sind die Teilbahnen 8 und somit die daraus hergestellten Multiaxiallagen 2, 3 als Flach-Gewebe ausgebildet. Die Längs- und Querfäden 9, 10 bestehen aus Kunststoffen, beispielsweise Polyamid, Polyester, etc.. Sie können aus Monofilamenten, aus Zwirnen, insbesondere Monofilament-Zwirnen, aus Stapelfaser-Garnen, etc. gebildet sein.

Bevorzugt bestehen die Längsfäden 9 beziehungsweise Kettfäden aus einem Monofilament-Zwirn, der aus vier, sechs oder neun Monofilamenten mit jeweils einem Durchmesser im Bereich von 0,15 mm bis 0,25 mm gebildet ist, und bestehen die Querfäden 10 beziehungsweise Schussfäden aus Monofilamenten mit einem Durchmesser im Bereich von 0,30 mm bis 0,50 mm. Dabei bestehen die Längsfäden 9 beziehungsweise Kettfäden aus PA6, PET oder PEF, während die Querfäden 10 beziehungsweise Schussfäden aus PA6, PA6.10, PA4.10, PA11, PET oder PEF bestehen. Bei dem in Figur 5 dargestellten Ausführungsbeispiel liegt eine Schuss-Köper 2 - 1 Gewebebindung mit einer Steigungszahl 1 vor.

Die Teilbahnen 8 haben im Bereich der Längsränder 11 überstehende Querfadenabschnitte 12, die sich auf Stoß gegenüberstehen. Die Querfadenabschnitte 12 sind in ihren Längen so dimensioniert, dass der freie Abstand der den Längsrändern 11 der Teilbahnen 8 benachbarten Längsfäden 9 doppelt so groß ist wie der freie Abstand zwischen den Längsfäden 9 untereinander. Zwischen die beiden zueinander weisenden Längsfäden 9 der beiden Teilbahnen 8 ist ein Füllfaden 15 eingelegt, und zwar derart, dass er von den Querfadenabschnitten 12 oben und unterseitig eingefasst wird. Das Einlegen des Füllfadens 15 kann in der Vorrichtung gemäß Figur 3 durch Abziehen von einer Vorratsrolle V in entsprechender Weise wie bei dem Teilbahnstreifen B geschehen. Der Füllfaden 15 hat die gleiche Dimensionierung und besteht aus dem gleichen Material wie die Längsfäden 9. Aufgrund des vorher erwähnten Abstandes zwischen den benachbarten Längsfäden 9 füllt er die Lücke so aus, dass die Längsfadendichte auch im Bereich der Längsränder 11 unverändert bleibt. Mit der Zufuhr des Füllfadens 15 oder unmittelbar danach werden die Längsränder 11 mittels zweier Nähfäden 16 untereinander verbunden.

Auch bei dem in Figur 5 dargestellten Ausführungsbeispiel ist die Multiaxiallage 2, 3 als Flach-Gewebe ausgebildet, und zwar mit einer Gewebebindung der Art Schuss-Kreuz-Köper 2 - 2 entwickelt durch Teilen des Schussrapportes.

In Übereinstimmung mit dem Beispiel aus Figur 4 sind alle Längsfäden 9 von einem Monofilament-Zwirn gebildet, der aus vier Monofilamenten mit einem Durchmesser von 0,2 mm gebildet ist.

Die Querfäden 10 sind als Monofilamente ausgebildet, wobei sie in zwei unterschiedlichen Querschnittsformen und zwei unterschiedlichen Dicken vorhanden sind. Konkret liegen die Querfäden 10 in zwei unterschiedlichen Ausgestaltungen 10a, 10b, vor. Dabei besitzen die Querfäden 10a einen runden Querschnitt mit einem größeren Durchmesser, und sind die Flachfäden 10b als Flachfäden mit rechteckigem Querschnitt ausgebildet, deren Dicke den Durchmesser der runden Querfäden 10a unterschreitet.

Die Querfäden 10a runden Querschnitts und die Flachfäden 10b sind in der Teilbahnlängsrichtung TL im Wechsel angeordnet.

Bei dem in Figur 6 dargestellten Ausführungsbeispiel bestehen die Längsfäden 9 beziehungsweise Kettfäden aus PA6, PET oder PEF, während die Querfäden 10 beziehungsweise Schussfäden aus PA6, PA6.10, PA4.10, PA11, PET oder PEF bestehen.

In der rein schematischen Figur 6 ist nur ein Abschnitt einer einzelnen Teilbahn 8 gezeigt und somit die Verbindungsart zwischen benachbarten Teilbahnen 8 nicht erkennbar. Die Verbindung kann hier in gleicher Weise wie in der Figur 3 oder Figur 4 dargestellt vorgenommen werden. Die Teilbahnen 8 können also mit Überlappung verschweißt beziehungsweise auf Stoß vernäht werden. Alternativ oder zusätzlich können benachbarte Teilbahnen 8 auch verklebt und/oder verschmolzen sein.

### Bezugszeichenliste

- 1: Träger
- 2: Multiaxiallage
- 3: Multiaxiallage
- 4: Aufbaumaterial
- 5: Papierkontaktfläche
- 6: Maschinenkontaktfläche
- 7: Vertiefungen
- 8: Teilbahnen
- 9: Längsfäden
- 10: Querfäden
- 10a: Querfäden
- 10b: Querfäden
- 11: Längsränder
- 12: Querfadenabschnitte
- 13: Verbindungsfaden
- 14: Laserschweißeinrichtung
- 15: Füllfaden
- 16: Nähfaden

- MD: Längs- oder Maschinenrichtung des Trägers
- CD: Querrichtung des Trägers
- TL: Teilbahnlängsrichtung
- TQ: Teilbahnquerrichtung
- W: Walzen
- V: Vorratsrolle
- B: Teilbahnstreifen

## Patentansprüche

1. Transportband, insbesondere Transferband, für eine Papiermaschine, mit einer für die Auflage einer Papierbahn bestimmten Papierseite und einer von der Papierseite abgewandten Maschinenseite, umfassend einen Träger (1) und ein Wasser-undurchlässiges Aufbaumaterial (4), in welches der Träger (1) teilweise oder vollständig eingebettet ist und das papierseitig eine Papierkontaktfläche (5) und maschinenseitig eine Maschinenkontaktfläche (6) des Transportbandes bildet, **dadurch gekennzeichnet, dass** der Träger (1) als Multiaxial-Träger ausgebildet ist, und dass der Träger (1) wenigstens zwei übereinanderliegende Multiaxiallagen (2, 3) aufweist, die sich in einer Längsrichtung oder Maschinenrichtung (MD) des Trägers und in einer quer hierzu verlaufenden Querrichtung (CD) erstrecken,
wobei die Multiaxiallagen in der Querrichtung (CD) betrachtet zumindest teilweise, bevorzugt vollständig, aus mehreren aneinander liegenden Teilbahnen (8) zusammengesetzt sind,
wobei die Teilbahnen (8) sich in einer Teilbahnlängsrichtung (TL) erstreckende Längsfäden und sich quer dazu, in einer Teilbahnquerrichtung (TQ) erstreckende Querfäden umfassen,
wobei die Teilbahnlängsrichtung (TL) der Teilbahnen (8) gegenüber der Längsrichtung (MD) der jeweiligen Multiaxiallage (2, 3) geneigt ist und mit dieser einen Winkel (α, α') einschließt, und die Teilbahnquerrichtung (TQ) der Teilbahnen (8) gegenüber der Querrichtung (CD) der jeweiligen Multiaxiallage (2, 3) geneigt ist und mit der Querrichtung (CD) einen Winkel (β, β') einschließt.

2. Transportband nach Anspruch 1, **dadurch gekennzeichnet, dass** der Winkel (α), den die Teilbahnlängsrichtung (TL) einer Multiaxiallage (2) mit der Längsrichtung (MD) dieser Multiaxiallage (2) einschließt und der Winkel (α'), den die Teilbahnlängsrichtung (TL) der oder einer anderen Multiaxiallage (3) mit der Längsrichtung (MD) dieser anderen Multiaxiallage (3) einschließt, betragsmäßig übereinstimmen und/oder gegensinnig sind und/oder
dass für wenigstens eine Multiaxiallage (2, 3) gilt, dass der Winkel (α, α') den die Teilbahnlängsrichtung (TL) der Multiaxiallage (2, 3) mit der Längsrichtung (MD) der Multiaxiallage einschließt, wenigstens 0,6°, insbesondere wenigstens 1,5° und bevorzugt wenigstes 2° und/oder höchstens 10°, insbesondere höchstens 7° und bevorzugt höchstens 5° beträgt, und/oder
dass für wenigstens eine Multiaxiallage (2, 3) gilt, dass die Längsfäden (9) der Teilbahnen (8) der Multiaxiallage (2, 3) parallel oder im Wesentlichen parallel zueinander verlaufen und/oder dass die Querfäden (10) der Teilbahnen (8) der Multiaxiallage (2, 3) parallel oder im Wesentlichen parallel zueinander verlaufen, und/oder
dass für wenigstens eine Multiaxiallage (2, 3) gilt, dass die, die Multiaxiallage (2, 3) bildenden Teilbahnen (8) jeweils in gleicher Weise als Gewebe, insbesondere als einlagiges Flach-Gewebe, als Gewirke, als Fadengelege, als Geflecht oder als extrudiertes Netting ausgebildet sind.

3. Transportband nach einem der vorherigen Ansprüche, **dadurch gekennzeichnet, dass** zumindest ein Teil der Längsfäden (9), bevorzugt alle Längsfäden (9), durch Monofilamente und/oder Stapelfasergarne und/oder Zwirne, die insbesondere aus Monofilamenten bestehen, gebildet sind und/oder dass ein Teil der Querfäden (10), bevorzugt alle Querfäden (10), durch Monofilamente und/oder durch Stapelfasergarne und/oder durch Zwirne, die insbesondere aus Monofilamenten bestehen, gebildet sind.

4. Transportband nach Anspruch 3, **dadurch gekennzeichnet, dass** zumindest ein Teil der Längsfäden (9), bevorzugt alle Längsfäden (9), aus Monofilamenten und/oder Monofilament-Zwirnen und ein Teil der Querfäden (10), bevorzugt alle Querfäden (10), aus Monofilamenten und/oder Monofilament-Zwirnen bestehen, wobei die Monofilament-Zwirne bevorzugt aus jeweils vier, sechs oder neun Monofilamenten mit einem Durchmesser im Bereich von 0,15 mm bis 0,25 mm gebildet sind und/oder wobei die Monofilamente bevorzugt einen Durchmesser im Bereich von 0,30 mm bis 0,50 mm besitzen.

5. Transportband nach einem der vorherigen Ansprüche, **dadurch gekennzeichnet, dass** ein Teil der Längsfäden (9), bevorzugt alle Längsfäden (9), und/oder ein Teil der Querfäden (10), bevorzugt alle Querfäden (10), einen kreisförmigen und/oder runden und/oder rechteckigen Querschnitt aufweisen und/oder als Flachfäden ausgebildet sind.

6. Transportband nach einem der vorherigen Ansprüche, **dadurch gekennzeichnet, dass** die Längsfäden (9) und/oder die Querfäden (10) aus einem Polymer-Material bestehen.

7. Transportband nach Anspruch 6, **dadurch gekennzeichnet, dass** die Längsfäden (9) und/oder die Querfäden (10) aus Polyamid (PA) und/oder Polyester, insbesondere aus Polyethylenterephthalat (PET), und/oder aus Polyethylenfuranoat (PEF) bestehen, wobei die Längsfäden (9) bevorzugt aus Polyamid 6 (PA6) und/oder aus PET und/oder aus PEF bestehen und die Querfäden (10) aus PA6 und/oder PA6.10 und/oder PA4.10 und/oder PA11 und/oder PET und/oder PEF bestehen.

8. Transportband nach einem der vorherigen Ansprüche, **dadurch gekennzeichnet, dass** die Multiaxiallagen (2, 3) des Trägers (1) unmittelbar miteinander verbunden sind, wobei die Multiaxiallagen (2, 3) bevorzugt miteinander verschweißt, verklebt oder vernadelt sind und/oder
dass die Multiaxiallagen (2, 3) des Trägers (1) ausschließlich durch das Aufbaumaterial (4) aneinander fixiert sind
und/oder
dass der Träger (1) zwei Multiaxiallagen (2, 3) aufweist, die als Endlosschlaufen ausgebildet sind und/oder
dass die Teilbahnen (8) gerade oder gezahnte oder mäanderförmige oder gewellte Längsränder (11) aufweisen.

9. Transportband nach einem der vorherigen Ansprüche, **dadurch gekennzeichnet, dass** die Teilbahnen (8) eine Breite in der Teilbahnausrichtung (TQ) von wenigstens 0,5 m, insbesondere von 1 m ± 0,2 m aufweisen, und/oder
dass nebeneinanderliegende Teilbahnen (8) an ihren Längsrändern (11) miteinander verbunden, insbesondere miteinander vernäht und/oder miteinander verklebt und/oder miteinander verschmolzen und/oder miteinander verschweißt sind, wobei die Längsränder (11) nebeneinander liegender Teilbahnen (8) auf Stoß oder in Überlappung miteinander positioniert sind und/oder dass das Aufbaumaterial (4) natürliches Gummi aufweist oder daraus besteht.

10. Transportband nach einem der vorherigen Ansprüche, **dadurch gekennzeichnet, dass** das Aufbaumaterial (4) wenigstens ein Elastomer, insbesondere ein Polyurethan-Elastomer und/oder ein Polyharnstoff-Elastomer und/oder ein Silikon-Elastomer und/oder ein Polyester-Elastomer umfasst oder daraus besteht.

11. Transportband nach Anspruch 10, **dadurch gekennzeichnet, dass** das Aufbaumaterial (4) aus einem Mehrkomponenten-Polyurethan-Gießharzsystem besteht, wobei dieses insbesondere ein Methylen-diphenyl-diisocyanat (MDI) basiertes oder ein Toluol-diisocyanat (TDI) basiertes Polyether-Polyurethan-Prepolymer und/oder ein Polytetramethylenetherglykol (PTMEG) -Polyol und/oder einen Aminvernetzer und/oder mehrere Aminvernetzer und/oder weitere polyvalente Vernetzer aufweist.

12. Transportband nach einem der vorherigen Ansprüche, **dadurch gekennzeichnet, dass** das Aufbaumaterial (4) eine Härte im Bereich von 80 bis 99 Shore A besitzt und/oder die Papierkontaktfläche (5) des Aufbaumaterials (4) eine Rauheit Ra im Bereich von etwa 1,0 µm bis 5,0 µm aufweist, und/oder dass das Aufbaumaterial (4) im Bereich der Papierkontaktfläche (5) glatt ausgebildet ist oder eine Texturierung zur Papierglättung und/oder zur Papierprägung aufweist, und/oder dass das Aufbaumaterial im Bereich der Maschinenkontaktfläche (6) zur Förderung der Wasserabfuhr Vertiefungen (7), insbesondere Rillen und/oder Blindlöcher aufweist.

13. Transportband nach einem der vorherigen Ansprüche, **dadurch gekennzeichnet, dass** in das Aufbaumaterial (4) eine Verstärkung eingebettet ist, und zwar insbesondere auf der Maschinenseite des Transferbands, wobei insbesondere die zusätzliche Verstärkung in der Form eines Gewebes und/oder eines Gewirkes und/oder eines Geflechts und/oder eines Fadengeleges und/oder eines extrudierten Nettings und/oder eines Vlieses gebildet wird.

14. Verwendung eines Transportbandes nach einem der vorherigen Ansprüche in einer Papiermaschine in der Weise, dass eine durch die Papiermaschine geführte Papierbahn in Kontakt mit der Papierseite des Transportbandes kommt, insbesondere in der Pressenpartie einer Papiermaschine.

## Claims

1. Conveyor belt, in particular a transfer belt, for a paper machine, having a paper side intended for supporting a paper web and a machine side facing away from the paper side, comprising a carrier (1) and a water-impermeable structural material (4), in which the carrier (1) is partially or completely embedded and which forms a paper-contact surface (5) on the paper side and a machine-contact surface (6) on the machine side of the conveyor belt, **characterized in that** the carrier (1) is designed as a multiaxial carrier, and **in that** the carrier (1) comprises at least two superimposed multiaxial layers (2, 3) that extend in a longitudinal direction or machine direction (MD) of the carrier and in a transverse direction (CD),
wherein, when viewed in the cross-direction (CD), the multiaxial layers are composed at least partially, preferably completely, of several adjacent subwebs (8),
wherein the partial webs (8) comprise longitudinal filaments extending in a partial web longitudinal direction (TL) and transverse filaments extending transversely thereto in a partial web transverse direction (TQ),
wherein the sub-web longitudinal direction (TL) of the partial webs (8) is inclined relative to the longitudinal direction (MD) of the respective multiaxial layer (2, 3) and forms an angle (α, α') with it, and the sub-web transverse direction (TQ) of the partial webs (8) is inclined relative to the transverse direction (CD) of the respective multiaxial layer (2, 3) and forms an angle (β, β') with the transverse direction (CD).

2. Conveyor belt according to claim 1, **characterized in that** the angle (α) formed by the partial web longitudinal direction (TL) of a multiaxial layer (2) forms with the longitudinal direction (MD) of this multiaxial layer (2) and the angle (α') formed by the partial web longitudinal direction (TL) of the or another multiaxial layer (3) with the longitudinal direction (MD) of this other multiaxial layer (3) are equal in magnitude and/or opposite in direction and/or
that for at least one multiaxial layer (2, 3), the angle (α, α') formed by the partial layer longitudinal direction (TL) of the multiaxial layer (2, 3) forms with the longitudinal direction (MD) of the multiaxial layer is at least 0.6°, in particular at least 1.5°, and preferably at least 2°, and/or at most 10°, in particular at most 7°, and preferably at most 5°, and/or that for at least one multiaxial layer (2, 3), the longitudinal threads (9) of the partial layers (8) of the multiaxial layer (2, 3) run parallel or substantially parallel to one another, and/or that the cross threads (10) of the partial webs (8) of the multiaxial layer (2, 3) run parallel or substantially parallel to one another, and/or that for at least one multiaxial layer (2, 3), the partial webs (8) forming the multiaxial layer (2, 3) are each formed in the same manner as a woven fabric, in particular as a single-layer flat fabric, as a knitted fabric, as a filament fabric, as a braided fabric, or as an extruded netting.

3. Conveyor belt according to one of the preceding claims, **characterized in that** at least a portion of the longitudinal threads (9), preferably all of the longitudinal threads (9), are formed by monofilaments and/or staple fiber yarns and/or twisted yarns consisting in particular of monofilaments, and/or that a portion of the transverse threads (10), preferably all of the transverse threads (10), are formed by monofilaments and/or by staple fiber yarns and/or by twisted yarns consisting in particular of monofilaments.

4. Conveyor belt according to claim 3, **characterized in that** at least some of the longitudinal threads (9), preferably all of the longitudinal threads (9), consist of monofilaments and/or monofilament yarns, and some of the transverse threads (10), preferably all of the transverse threads (10), consist of monofilaments and/or monofilament yarns, wherein the monofilament yarns are preferably formed from four, six, or nine monofilaments each having a diameter in the range of 0.15 mm to 0.25 mm, and/or wherein the monofilaments preferably have a diameter in the range of 0.30 mm to 0.50 mm.

5. Conveyor belt according to one of the preceding claims, **characterized in that** a portion of the longitudinal threads (9), preferably all of the longitudinal threads (9), and/or a portion of the transverse threads (10), preferably all transverse threads (10), have a circular and/or round and/or rectangular cross-section and/or are formed as flat threads.

6. Conveyor belt according to one of the preceding claims, **characterized in that** the longitudinal threads (9) and/or the transverse threads (10) consist of a polymer material.

7. Conveyor belt according to claim 6, **characterized in that** the longitudinal threads (9) and/or the transverse threads (10) consist of polyamide (PA) and/or polyester, in particular polyethylene terephthalate (PET), and/or polyethylene furanoate (PEF), wherein the longitudinal threads (9) preferably consist of polyamide 6 (PA6) and/or PET and/or PEF, and the transverse threads (10) consist of PA6 and/or PA6.10 and/or PA4.10 and/or PA11 and/or PET and/or PEF.

8. Conveyor belt according to any of the preceding claims, **characterized in that** the multiaxial layers (2, 3) of the carrier (1) are directly connected, wherein the multiaxial layers (2, 3) are preferably welded, bonded, or needled together and/or that the multi-axial layers (2, 3) of the carrier (1) are fixed to one another exclusively by the structural material (4) and/or that the carrier (1) comprises two multiaxial layers (2, 3) which are formed as endless loops and/or that the partial webs (8) have straight, serrated, meandering, or wavy longitudinal edges (11).

9. Conveyor belt according to one of the preceding claims, **characterized in that** the partial webs (8) have a partial web transverse direction (TQ) of at least 0.5 m, in particular of 1 m ± 0.2 m, and/or that adjacent partial webs (8) are connected to one another at their longitudinal edges (11), are connected to one another, in particular sewn together and/or glued together and/or fused together and/or welded together, wherein the longitudinal edges (11) of adjacent partial webs (8) are positioned butt-to-butt or in overlap with one another, and/or that the construction material (4) comprises natural rubber or consists thereof.

10. Conveyor belt according to one of the preceding claims, **characterized in that** the structural material (4) comprises at least one elastomer, in particular a polyurethane elastomer and/or a polyurea elastomer and/or a silicone elastomer and/or a polyester elastomer.

11. Conveyor belt according to claim 10, **characterized in that** the structural material (4) consists of a multi-component polyurethane casting resin system, wherein this comprises, in particular, a methylene diphenyl diisocyanate (MDI)-based or a toluene diisocyanate (TDI)-based polyether-polyurethane prepolymer and/or a polytetramethylene ether glycol (PTMEG) polyol and/or an amine crosslinker and/or multiple amine crosslinkers and/or further polyvalent crosslinkers.

12. Conveyor belt according to any of the preceding claims, **characterized in that** the structural material (4) has a hardness in the range of 80 to 99 Shore A and/or the paper contact surface (5) of the cover material (4) has a roughness Ra in the range of about 1.0 µm to 5.0 µm , and/or that the forming material (4) is smooth in the area of the paper contact surface (5) or has a texture for paper smoothing and/or embossing the paper, and/or that the forming material has recesses (7) in the area of the machine contact surface (6) to promote water drainage, in particular grooves and/or blind holes.

13. Conveyor belt according to one of the preceding claims, **characterized in that** a reinforcement is embedded in the structural material (4), specifically on the machine side of the conveyor belt, wherein the additional reinforcement is specifically in the form of a fabric and/or a knitted fabric and/or a woven fabric and/or a filament fabric and/or an extruded netting and/or a nonwoven fabric.

14. Use of a conveyor belt according to any of the preceding claims in a paper machine in such that a paper web passing through the paper machine comes into contact with the paper side of the conveyor belt, particulary in the press section of a paper machine.

## Revendications

1. Bande transporteuse, en particulier bande de transfert, pour une machine à papier, comportant un côté papier destiné à supporter une bande de papier et un côté machine opposé au côté papier, comprenant un support (1) et un matériau de structure (4) imperméable à l'eau, dans lequel le support (1) est partiellement ou entièrement noyé et qui forme, du côté papier, une surface de contact avec le papier (5) et, du côté machine, une surface de contact avec la machine (6) de la bande transporteuse, **caractérisée en ce que** le support (1) est conçu comme un support multiaxial, et **en ce que** le support (1) comporte au moins deux couches multiaxiales superposées (2, 3) qui s'étendent dans une direction longitudinale ou direction machine (MD) du support et dans une direction transversale (CD) perpendiculaire à celle-ci,
les couches multiaxiales étant, lorsqu'on les observe dans la direction transversale (CD) composées, au moins en partie, de préférence entièrement, de plusieurs bandes partielles (8) juxtaposées,
les bandes partielles (8) comprenant des fils longitudinaux s'étendant dans une direction longitudinale des bandes partielles (TL) et des fils transversaux s'étendant perpendiculairement à ceux-ci, dans une direction transversale des bandes partielles (TQ),
la direction longitudinale (TL) des bandes partielles (8) étant inclinée par rapport à la direction longitudinale (MD) de la couche multiaxiale respective (2, 3) et forme avec celle-ci un angle (α, α'), et la direction transversale (TQ) des bandes partielles (8) étant inclinée par rapport à la direction transversale (CD) un angle (β, β).

2. Bande transporteuse selon la revendication 1, **caractérisée en ce que** l'angle (α) que forme la direction longitudinale partielle (TL) d'une couche multiaxiale (2) avec la direction longitudinale (MD) de cette couche multiaxiale (2) et l'angle (α') que la direction des bandes longitudinale partielles (TL) de la ou d'une autre couche multiaxiale (3) forme avec la direction longitudinale (MD) de cette autre couche multiaxiale (3) sont de même valeur et/ou de sens opposé et/ou que, pour au moins une couche multiaxiale (2, 3), l'angle (α, α') que forme la direction longitudinale partielle (TL) de la couche multiaxiale (2, 3) avec la direction longitudinale (MD) de la couche multiaxiale est d'au moins 0,6°, en particulier d'au moins 1,5° et de préférence d'au moins 2° et/ou d'au plus 10°, en particulier d'au plus 7° et de préférence d'au plus 5°, et/ou
qu'au moins une couche multiaxiale (2, 3),présente les caractéristiques suivantes: les fils longitudinaux (9) des bandes partielles (8) de la couche multiaxiale (2, 3) sont paralléles ou sensiblement paralléles et/ou que les fils transversaux (10) des bandes partielles (8) de la couche multiaxiale (2, 3) s'étendent parallèlement ou sensiblement parallèlement les uns aux autres, et/ou que, pour au moins une couche multiaxiale (2, 3), les bandes partielles (8) formant la couche multiaxiale (2, 3) sont chacune réalisées de la même manière sous forme de tissu, en particulier sous forme de tissu plat avec une couche, sous forme de étolles tricotées , sous forme de nappe de fils, sous forme de treillis, ou ous forme de netting extrudé.

3. Bande transporteuse selon l'une des revendications précédentes, **caractérisée en ce qu'**au moins une partie des fils longitudinaux (9), de préférence tous les fils longitudinaux (9), sont constitués de monofilaments et/ou de fils de fibres discontinues et/ou de fils retors, composés notamment de monofilaments, et/ou **en ce qu'**une partie des fils transversaux (10), de préférence tous les fils transversaux (10), sont constitués de monofilaments et/ou de fils de fibres discontinues et/ou de fils retors, composés notamment de monofilaments.

4. Bande transporteuse selon la revendication 3, **caractérisée en ce qu'**au moins une partie des fils longitudinaux (9), de préférence tous les fils longitudinaux (9), est constituée de monofilaments et/ou de fils retors à base de monofilaments, et qu'une partie des fils transversaux (10), de préférence tous les fils transversaux (10), est constituée de monofilaments et/ou de fils retors à base de monofilaments, les torsades de monofilaments étant de preference constituées chacune de quatre, six ou neuf monofilaments d'un diamètre compris entre 0,15 mm et 0,25 mm et/ou les monofilaments ayant de préférence un diamètre compris entre 0,30 mm et 0,50 mm.

5. Bande transporteuse selon l'une des revendications précédentes, **caractérisée en ce qu'**une partie des fils longitudinaux (9), de préférence tous les fils longitudinaux (9), et/ou une partie des fils transversaux (10), de préférence tous les fils transversaux (10), présentent une section transversale circulaire et/ou ronde et/ou rectangulaire et/ou sont réalisés sous forme de fils plats.

6. Bande transporteuse selon l'une des revendications précédentes, **caractérisée en ce que** les fils longitudinaux (9) et/ou les fils transversaux (10) sont constitués d'un matériau polymère.

7. Bande transporteuse selon la revendication 6, **caractérisée en ce que** les fils longitudinaux (9) et/ou les fils transversaux (10) sont constitués de polyamide (PA) et/ou de polyester, en particulier de polyéthylène téréphtalate (PET), et/ou de polyéthylène furanoate (PEF), les fils longitudinaux (9) étant de préférence constitués de polyamide 6 (PA6) et/ou de PET et/ou de PEF, et les fils transversaux (10) étant constitués de PA6 et/ou de PA6.10 et/ou de PA4.10 et/ou de PA11 et/ou de PET et/ou de PEF.

8. Bande transporteuse selon l'une des revendications précédentes, **caractérisée en ce que** les couches multiaxiales (2, 3) du support (1) sont directement reliées entre elles, les couches multiaxiales (2, 3) étant de préférence soudées, collées ou aiguilletées entre elles et/ou que les couches multiaxiales (2, 3) du support (1) sont fixées les unes aux autres exclusivement par le matériau de structure (4) et/ou que le support (1) comporte deux couches multiaxiales (2, 3) qui sont réalisées sous forme de boucles sans fin et/ou que les bandes partielles (8) présentent des bords longitudinaux (11) droits, dentelés, sinueux ou ondulés.

9. Bande transporteuse selon l'une des revendications précédentes, **caractérisée en ce que** les bandes partielles (8) présentent une largeur dans le sens des bandes partielles (TQ) d'au moins 0,5 m, en particulier de 1 m ± 0,2 m, et/ou **en ce que** des bandes partielles (8) adjacentes sont reliées entre elles au niveau de leurs bords longitudinaux (11), en particulier cousues entre elles et/ou collées entre elles et/ou fusionnées entre elles et/ou soudées entre elles, les bords longitudinaux (11) des bandes partielles (8) adjacentes étant positionnés bout à bout ou en chevauchement les uns par rapport aux autres et/ou en ce que le matériau de structure (4) comprend du caoutchouc naturel ou est constitué de celui-ci.

10. Bande transporteuse selon l'une des revendications précédentes, **caractérisée en ce que** le matériau de structure (4) comprend au moins un élastomère, en particulier un élastomère de polyuréthane et/ou un élastomère de polyurée et/ou un élastomère de silicone et/ou un élastomère de polyester, ou est constitué de celui-ci.

11. Bande transporteuse selon la revendication 10, **caractérisée en ce que** le matériau de structure (4) est constitué d'un système de résine de coulée polyuréthane à plusieurs composants, celui-ci comprenant notamment un prépolymère polyéther-polyuréthane à base de diisocyanate de méthylène-diphényle (MDI) ou à base de diisocyanate de toluene (TDI) et/ou un prépolymère de polyéther-polyuréthane à base de polytétraméthyléne éther glycol (PTMEG) et/ou un agent de réticulation aminé et/ou plusieurs agents de réticulation aminés et/ou d'autres agents de réticulation polyvalents.

12. Bande transporteuse selon l'une des revendications précédentes, **caractérisée en ce que** le matériau de structure (4) présente une dureté comprise entre 80 et 99 Shore A et/ou la surface de contact avec le papier (5) du matériau de structure (4) présente une rugosité Ra comprise entre environ 1,0 µm et 5,0 µm , et/ou que le matériau de structure (4) est lisse au niveau de la surface de contact avec le papier (5) ou présente une texturation destinée à lisser et/ou à gaufrer le papier, et/ou que le matériau de structure présente, au niveau de la surface de contact avec la machine (6), des creux (7) destinés à favoriser l'évacuation de l'eau, en particulier des rainures et/ou des trous borgnes.

13. Bande transporteuse selon l'une des revendications précédentes, **caractérisée en ce qu'**un renfort est intégré dans le matériau de structure (4), notamment du côté machine de la bande de transfert, le renfort supplémentaire se présentant notamment sous la forme d'un tissu et/ou d'un tricot et/ou d'un treillis et/ou d'un assemblage de fils et/ou d'un filet extrudé et/ou d'un non-tissé.

14. Utilisation d'une bande de transport selon l'une des descriptions précédentes dans une machine à papier, de telle sorte qu'une bande de papier guidée à travers la machine à papier vienne en contact avec la face papier de la bande de transport, en particulier dans la section de presse d'une machine à papier.
